# EUROPÄISCHE PATENTSCHRIFT

(11) **EP 0 277 198 B1**
(45) Veröffentlichungstag und Bekanntmachung des Hinweises auf die Patenterteilung: **27.12.1991**
(21) Anmeldenummer: 87905433.6
(22) Anmeldetag: 30.07.1987
(51) Int. Cl.: B65F 1/02, B65F 1/12, B65F 1/14

(54) **SAMMELBEHÄLTER FÜR WIEDERVERWERTBARES MATERIAL**
COLLECTION TANK FOR REUSABLE PRODUCT
RESERVOIR COLLECTEUR POUR PRODUIT REUTILISABLE

(30) Priorität: 31.07.1986 DE 3625995; 22.04.1987 DE 8705993 U
(43) Veröffentlichungstag der Anmeldung: 10.08.1988
(73) Patentinhaber: Rühland, Lothar, D-38176 Wendeburg (DE)
(72) Erfinder: Rühland, Lothar, D-38176 Wendeburg (DE)
(74) Vertreter: Gramm, Werner, Prof., Dipl.-Ing.
(86) Internationale Anmeldenummer: EP8700416
(87) Internationale Veröffentlichungsnummer: WO8800915

(56) Entgegenhaltungen:
- EP-A- 0 166 072
- DE-A- 3 026 116
- DE-A- 3 500 491
- DE-C- 586 951
- DE-U- 8 524 781
- DE-U- 8 525 342
- FR-A- 2 082 402
- FR-A- 2 466 410
- GB-A- 292 721

## Beschreibung

Die Erfindung betrifft einen Sammelbehälter für wiederverwertbares Material mit einem geschlossenen, zur Standfläche hin eine Bodenöffnung aufweisenden Oberbau, an den ein zur Entleerung aufklappbarer Boden angelenkt ist und der an seiner Oberseite zumindest zwei in einer Reihe nebeneinander angeordnete Einwurföffnungen aufweist.

Derartige bekannte Behälter werden beispielsweise aus glasfaserverstärktem Kunststoff hergestellt und besitzen einen einteiligen Oberbau, der beispielsweise domartig ausgebildet sein kann. Die Oberseite des Behälters ist mit einem Beschlag versehen, an dem ein Betätigungsmechanismus für den Boden bildende Bodenklappen befestigt ist, der von der Oberseite des Behälters betätigbar ist, indem zwei Betätigungsringe aus der Oberseite des Behälters herausragen und von einem Kranwagen zum beheben des Behälters zum Zwecke der Entleerung ergriffen werden können. Durch Absenken eines der Ringe gegenüber dem anderen Ring werden die mit dem abgesenkten Ring verbundenen Bodenklappen durch das Gewicht des Füllgutes nach unten gedrückt, wodurch sich der Boden öffnet.

Derartige Behälter haben sich als Sammelbehälter für wiederverwertbares Material an sich bewährt. Durch das zunehmende Umweltbewußtsein wird versucht, immer mehr Stoffe in entsprechenden Behältern zu sammeln, um sie einer Wiederverwertung zuzuführen. Da die verschiedenen Stoffarten nicht in einem Behälter gemeinsam gesammelt werden sollen, muß für jede Stoffart ein gesonderter Behälter vorgesehen werden. Es ist daher auch bekannt, derartige Behälter als Mehrkammerbehälter auszubilden, indem sie mit einer Trennwand versehen werden. Es zeigt sich jedoch, daß an verschiedenen Einsatzorten jeweils eine verschiedene Anzahl von Stoffklassen gesammelt werden soll. Dies führt dazu, daß eine große Anzahl verschiedener Behältertypen erforderlich und daß Behälter mit drei oder mehr Kammern an manchen Einsatzorten gewünscht werden. Die Ausbildung eines Behälters mit einem einteiligen Oberbau zu einem Mehrkammerbehälter mit drei und mehr Kammern stößt auf fertigungstechnische Schwierigkeiten und erfordert darüber hinaus einen hohen Formenaufwand.

In einer alternativen Ausführungsform zu den oben beschriebenen bekannten Sammelbehältern ist der Behälter aus zwei Halbschalen aufgebaut, die über ein Scharnier an der Oberseite des Behälters miteinander verbunden sind. Der Behälter weist somit keinen Boden auf, sondern wird dadurch entleert, daß die beiden Halbschalen voneinander getrennt werden, wodurch in der Behältermitte ein Spalt entsteht, durch den das Füllgut aus dem Behälter herausfallen kann. Derartige Behälter sind relativ schwierig zu entleeren und weisen in ihrer Handhabung erhebliche Probleme auf.

Der Erfindung liegt demgegenüber die Aufgabe zugrunde, einen Sammelbehälter der eingangs erwähnten Art so auszubilden, daß er sich einfach fertigen läßt, eine hohe Stabilität und Variabilität aufweist und in zuverlässiger Weise handhabbar ist.

Diese Aufgabe wird erfindungsgemäß bei einem Sammelbehälter der eingangs erwähnten Art dadurch gelöst, daß jeder Einwurföffnung eine Behältersektion zugeordnet ist, die gegen die benachbarte durch eine lotrechte, in der Behältervorderseite zwischen zwei Einwurföffnungen angeordnete Sicke begrenzt ist, und daß wenigstens eine Trennwand im Behälteminnern angeordnet ist, deren Befestigung an den Sicken erfolgt.

Die Trennung des Sammelbehälters in mehrere Kammern erfolgt somit über Trennwände, die an den Sicken, die die Längswand des Behälters versteifen und optisch eine Unterteilung des Behälters von außen erkennbar machen, befestigt sind. Dabei muß naturgemäß nicht an jeder Sicke eine Trennwand befestigt sein, so daß der Sammelbehälter variabel für verschiedene Anwendungszwecke gestaltet werden kann.

Der Boden des erfindungsgemäßen Behälters kann in mehrere Bodenteile unterteilt sein, deren Trennfuge mit einer Trennwand fluchtet, so daß eine selektive Entleerung des Behälters ohne weiteres möglich ist. Der Boden kann dabei eine in das Innere des Behälters zeigende Sicke aufweisen, die mit der Trennwand im geschlossenen Zustand des Bodens fluchtet.

Der erfindungsgemäße Sammelbehälter kann aus fertigungstechnischen Gründen aus zwei Gehäusehälften gebildet sein, die miteinander fest verbunden sind. Die Gehäusehälften sind also nicht zur Entleerung des Behälters aufklappbar. Die Entleerung des Behälters erfolgt vielmehr über einen klappbaren Boden in der Standfläche des Behälters, der vorzugsweise durch zwei gegenüberliegende Bodenklappen gebildet ist. In einer besonders bevorzugten Ausführungsform sind die Gehäusehälften identische Teile.

In einer bevorzugten Ausführungsform weist der Oberbau am unteren Rand eine parallel zur Standfläche umlaufende U-förmige Nut auf, in die ein Verstärkungsprofil eingesetzt ist. Die U-förmige Nut mit dem Verstärkungsprofil, das vorzugsweise ebenfalls U-förmig ausgebildet ist, bewirkt eine erhebliche Versteifung des Oberbaus des Behälters im Bereich der Standfläche.

Um die verschiedenen Kammern zu charakterisieren und den Behälter nicht mehrfarbig ausbilden zu müssen, können über den Einwurföffnungen Abdeckteile angeordnet sein, die jeweils mit einer der betreffenden Einwurföffnung fluchtenden Öffnung versehen sind und deren Oberfläche eine von der Oberfläche der Mantelfläche des Behälters unterscheidende Markierung trägt, wobei die Markierungen von Abdeckteilen unterschiedlicher Kammern ebenfalls unterschiedlich sind. Vorzugsweise sind die Abdeckteile farblich unterschiedlich ausgebildet. Die Abdeckteile haben darüber hinaus die Funktion, daß sie die Kanten der Einwurföffnung, die beispielsweise für Glassammelbehälter einer starken Abnutzung unterliegen, vor Beschädigungen schützen. Sollte die Öffnung des Abdeckteils abgenutzt sein, kann dieses einfach ausgewechselt werden.

Weitere Ausführungsformen sind Gegenstand der Unteransprüche und werden anhand von Ausführungsbeispielen näher erläutert.

Die Erfindung soll im folgenden anhand von in der Zeichnung dargestellten Ausführungsbeispielen näher erläutert werden. Es zeigen:
Figur 1 - eine Ansicht auf eine Längsseite eines erfindungsgemäßen Sammelbehälters
Figur 2 - eine Ansicht auf eine Stirnseite des Behälters gemäß Figur 1
Figur 3 - einen Querschnitt parallel zur Stirnseite des Behälters
Figur 4 - einen Querschnitt durch das Verbindungsprofil mit den durch das Verbindungsprofil gehaltenen Enden der Behälterhälften
Figur 5 - einen Horizontalschnitt durch einen mit mehreren Mantelteilen der Mantelwandung sowie separaten Stirnwänden ausgebauten Behälter
Figur 6 - einen Vertikalschnitt durch einen Mehrkammerbehälter mit Ansicht auf eine Stirnwand
Figur 7 - eine Einzelheit zur seitlichen Befestigung der Stirnwand an einer Sicke der Mantelwandung
Figur 8 - eine schematische Darstellung des unteren Endes einer Trennwand sowie des zugehörigen Bodenteils
Figur 9 - eine Draufsicht auf zwei Einwurföffnungen in der Mantelwandung mit aufgesetzten Abdeckteilen
Figur 10 - einen Querschnitt durch die Wandanordnung gegemäß Figur 9
Figur 11 - eine schematische Darstellung der Ausrichtung zweier erfindungsgemäßer Sammelbehälter
Figur 12 - eine Detaildarstellung einer Zentrierhilfe für die Ausrichtung der beiden Sammelbehälter
Figur 13 - ein anderes Ausführungsbeispiel eines Sammelbehälters
Figur 14 - den Sammelbehälter gemäß Figur 13 in Vorteransicht
Figur 15 - den Sammelbehälter gemäß den Figuren 13 und 14 in Seitenansicht
Figur 16 - eine abgewandelte Ausführungsform in einer Darstellung gemäß Figur 13
Figur 17 - den Sammelbehälter gemäß Figur 16 in Vorderansicht
Figur 18 - den Sammelbehälter gemäß den Figuren 16 und 17 in Seitenansicht
Figur 19 - den Sammelbehälter gemläß den Figuren 13 bis 15 in Draufsicht
Figur 20 - den Sammelbehälter gemäß den Figuren 16 bis 18 in Draufsicht
Figur 21 - in vergrößertem Maßstab ein Detail im Querschnitt
Figur 22 - in perspektivischer Darstellung einen Abschnitt einer Trennwand
Figur 23 - in schematischer Darstellung die Anordnung einer Trennwand
Figur 24 - den Sammelbehälter gemäß den Figuren 13 bis 15 in Unteransicht und
Figur 25 - in vergrößertem Maßstab einen Schnitt gemäß der Linie XIII-XIII in Figur 24.

Der in den Figuren 1 und 2 dargestellte Sammelbehälter weist zwei Gehäusehälften 1,2 auf, die gleich aufgebaut sind und durch ein umlaufendes Verbindungsprofil 3 miteinander verbunden sind. Die Gehäusehälften 1,2 bilden jeweils eine halbe Mantelwandug 4 sowie Stirnseitenhälften 5. Die Stirnseitenhälften 5 weisen eine Auswölbung nach außen auf, die durch ebene Flächen prismatisch realisiert ist. Eine entsprechende Auswölbung weist demgemäß das Verbindungsprofil 3 im Bereich der Stirnwände 5 auf. Die Gehäusehälften 1,2 bilden eine rechteckige Standfläche 6, auf der auch die beiden Enden des in der vertikalen Ebene umlaufenden Verbindungsprofils 3 enden. Die Mantelwände 4 bestehen jeweils aus einem vertikalen Wandstück 7, das sich zur Standfläche 6 erstreckt, einem horizontalen Wandstück 8, das zum Verbindungsprofil 3 weist sowie einem die beiden Wandstücke 7,8 verbindenden schrägen Wandstück 9. Einwurföffnungen 10,11 sind in dem schrägen Wandteil 9 angeordnet.

Die vertikalen Wandstücke 7 sind mit regelmäßig beabstandeten Sicken 12 versehen, die in das Behälterinnere zeigen.

Die Einwurföffnungen 10,11 sind mit einem Abdeckteil 13,14 überdeckt, das eine mit der jeweiligen Einwurföffnung 10,11 fluchtende entsprechende Öffnung aufweist.

Am unteren Rand des Sammelbehälters läuft parallel zur rechteckigen Standfläche eine U-förmige Nut 15 um, in die ein vorzugsweise ebenfalls U-förmiges Verstärkungsprofil 16 eingesetzt ist.

Verbindungsprofil 3 und Verstärkungsprofil 16 bilden ein Gerüst für den Behälter, das im wesentlichen die statischen Eigenschaften des Behälters bestimmt. Die Stabilität der Mantelwandung 4 bzw. Stirnwände 5 ergibt sich aus der gewölbten Formung dieser Wandstücke sowie aus den Sicken 12 in dem möglicherweise relativ langen vertikalen Wandstück 7.

Figur 3 läßt erkennen, daß der durch die Gehäusehälften 1,2 im wesentlichen gebildete Oberbau des Gehäuses zur Standfläche 6 hin offen ist und dort mittels zweier Bodenklappen 17 verschlossen ist. Die Bodenklappen sind nach unten aufklappbar an dem umlaufenden U-förmigen Verstärkungsprofil 15 mittels entlang der Längsseite des Behälters verlaufenden Schar nieren 18 befestigt. Die Scharniere 18 verlaufen somit parallel zur Ebene des Verbindungsprofils 3.

Figur 3 verdeutlicht ferner, daß das Verbindungsprofil 3 an der Oberseite einen Betätigungsmechanismus 19 für die Bodenklappen trägt. Der Betätigungsmechanismus besteht in an sich bekannter Welse aus einer verschiebbaren, durch die Oberseite des Behälters ragenden Stange 20, die an der Oberseite des Behälters mit einem Betätigungsring 21 ergriffen werden kann. Am unteren Ende der verschiebbaren Stange 20 befinden sich Drähte 22, die mit den zur Gehäusemitte zeigenden Enden der Bodenklappe 17 verbunden sind.

An der Oberseite des Gehäuses ist ein in Figur 3 nicht dargestellter zweiter Betätigungsring ortsfest angebracht.

Zur Entleerung des Behälters wird dieser mit einem Kran am Betätigungsring 21 ergriffen und angehoben. Dabei wird die Stange 20 nach oben gezogen, so daß die Betätigungsdrähte 22 straff gespannt sind und die Bodenklappen 17 im geschlossenen Zustand halten. In den zweiten, ortsfesten Betätigungsring ist ein weiterer Kranhaken eingehängt. Befindet sich nun der Sammelbehälter über der Ladefläche eines Lastkraftwagens, wird der Behälter an dem zweiten Betätigungsring gehalten und der erste Betätigungsring 21 abgesenkt, so daß sich durch das Gewicht des Füllgutes die Bodenklappen 17 nach unten bewegen und die Öffnung des Behälters besorgen, woraufhin das Füllgut nach unten aus dem Behälter herausfällt. Durch erneutes Anheben des Betätigungsringes 21 werden die Bodenklappen 17 wieder geschlossen und der Behälter kann an seinem Standort wieder abgestellt werden. Beide Betätigungsringe können am Verbindungsprofil 3 geführt bzw. gehalten werden, so daß zusätzliche Beschläge an den Gehäusehälften 1,2 nicht erforderlich sind.

Figur 4 verdeutlicht im Detail die Verbindung der beiden Gehäusehälften 1,2 mittels des Verbindungsprofils 3. Das Verbindungsprofil 3 besteht im Querschnitt an seinen Rändern aus nach unten offenen Profilteilen 23,24, die durch ein mittleres, nach oben offenes Profilteil 25 miteinander verbunden sind. Die beiden Gehäusehälften 1,2 sind an ihrem aufeinanderzeigenden Rand mit einem L-förmigen Flansch 26 versehen, der sich mit einem vertikalen Schenkel 27 über das horizontale Wandstück 8 erhebt und in einen horizontalen Schenkel 28 übergeht. Der vertikale Schenkel 27 liegt an dem jeweils äußeren Schenkel des U-förmigen Profilteils 23,24 an, während der horizontale Schenkel 28 am Boden des U-förmigen Profils 23,24 anliegt. Zur Verbindung der beiden Wandhälften 1,2 dient ein topfförmiges Profil 29, das einerseits das mittlere U-förmige Profilteil 25, andererseits die beiden horizontalen Schenkel 28 der L-förmigen Flansche 26 untergreift. Das topfförmige Befestigungsprofil 29 ist in dem Boden des U-förmigen Profilteils 25 des Verbindungsprofils 3 mit Schrauben 30 befestigt und hält somit den horizontalen Schenkel 28 und damit den vertikalen Schenkel 27 innerhalb der U-förmigen Profilteile 23,24.

Der erfindungsgemäße Sammelbehälter läßt sich aufgrund seiner Konstruktion mit dem Verbindungsprofil 3 und ggf. dem Verstärkungsprofil 16 problemlos mehrteilig aufbauen. Figur 5 verdeutlicht schematisch einen derartigen mehrteiligen Aufbau, bei dem die Stirnwand 5 (gebildet durch zwei Stirnwandhälften und das die beiden Stirnwandhälften verbindende Verbindungsprofil 3) mit äußeren Stegen 31 hinter nach innen umgebogene Flansche 32 der Mantelwandung 4 greift.

Da Figur 5 nur schematisch den mehrteiligen Aufbau der Mantelwandung 4 zeigt, ist die Darstellung des Verbindungsprofils 3 aus Gründen der Übersichtlichkeit fortgelassen worden.

Zusätzlich kann die Mantelwandung 4 aus mehreren Mantelteilen 33 aufgebaut sein, die durch entsprechende Ausbildung der vertikalen Abschlußstücke ineinander verhakt sind, wie dies Figur 5 als Horizontalschnitt im oberen Bereich der Darstellung, z. B. innerhalb des eingezeichneten Kreises zeigt. Es ist ohne weiteres ersichtlich, daß sich mit den Mantelteilen unterschiedlich lange Mantelwandungen 4 aufbauen lassen, die durch die in Figur 5 dargestellten Stirnwände 5′ abgeschlossen werden können.

Die Figuren 6 bis 8 zeigen die Anordnung einer Trennwand 34 in einem erfindungsgemäßen Behälter, wodurch dieser zu einem Mehrkammerbehälter wird. Figur 6 verdeutlicht, daß die Trennwand 34 senkrecht zur Ebene des Verbindungsprofils 3 steht und den gesamten Querschnitt des Behälters ausfüllt und sogar eine Ausnehmung 35 entsprechend der U-förmigen Nut 15 aufweist.

Die Befestigung der Seitenwand an den Mantelwänden 4 erfolgt gemäß Figur 7 an den nach innen gerichteten Sicken 12 der vertikalen Wandstücke 7. Hierzu ist die Innenwand an ihren Seiten im Bereich der vertikalen Wandstücke 7 mit einem L-förmigen Flansch 36 versehen, der um den Boden und eine Seitenwand der Sicke 12 herumfaßt und am Boden der Sicke 12 mit einer Schraube 37 u. ä. befestigt ist.

Figur 8 zeigt den Abschluß der Trennwand 34 oberhalb einer Bodenklappe 17, die ebenfalls mit nach innen ragenden Sicken 38 versehen ist, die im wesentlichen mit den nach innen ragenden Sicken 12 in den vertikalen Wandstücken 7 fluchten.

Die Trennwand 34 fluchtet etwa mit einer Sicke 38 in der Bodenklappe 17 und ist am unteren Ende mit einer Abkantung 39 versehen, die die Kammertrennung im Bodenbereich verbessert.

Figuren 9 und 10 verdeutlichen die Anordnung von Abdeckteilen 13 über den Einwurföffnungen 10. Öffnungen 40 der Abdeckteile 13 fluchten mit der betreffenden Einwurföffnung 10 und bieten somit einen Schutz für den Rand der Einwurföffnung 10. Die Abdeckteile 13 haben darüber hinaus die Funktion eine Markierung für die Art des mit der Einwurföffnung 10 zu sammelnden Materials darzustellen. Hierzu kann vorzugsweise die Abdeckung 13 gegenüber der Mantelwandung 4 eingefärbt sein.

Figur 10 verdeutlicht in einer Schnittdarstellung, daß sich die Abdeckung 13 vorzugsweise über das horizontale Wandstück 8, das schräge Wandstück 9 bis zur oberen Kante des vertikalen Wandstücks 7 erstreckt und etwa die Tiefe des Überstands der Sicken 12 nach vorne aufweisen. Mit ihrer oberen Kante stoßen die Abdeckungen 13 vorzugsweise an das Verbindungsprofil 3 an.

Figur 11 verdeutlicht die bevorzugte Ausrichtung der Behälter für den Fall, daß zwei Behälter nebeneinandergestellt werden. Die Ausrichtung erfolgt so, daß die Verbindungsprofile 3 miteinander fluchten. Figur 12 zeigt eine Detaildarstellung entsprechend dem eingezeichneten Kreis in Figur 11. Hieraus geht hervor, daß die Verbindungsprofile 3 jeweils über die Oberfläche der Stirnwände 5 herausstehen und das in das nach außen offene U-förmige Profilteil 25 des Verbindungsprofils 3 ein Führungskeil 41 eingesetzt sein kann, der vorzugweise aus elastischem Material, beispielsweise Gummi gebildet ist. Das aus dem Profilteil 25 herausragende Ende 42 des Führungskeils 41 verjüngt sich konisch und bildet durch Eingriff in das nach außen offene Profilteil 25 des anderen Behälters eine Zentrierhilfe für das Aneinanderstellen der Behälter. Beim Aneinanderstellen der Behälter geraten die beiden Verbindungsprofile 3 aneinande, so daß eine unmittelbare Berührung der Kunststoffstirwände 5 vermieden wird.

Der in den Figuren 13, 14, 15 und 19 dargestellte Sammelbehälter besteht aus zwei gleich ausgebildeten Gehäsehälften 51,52, die den Oberbau des Sammelbehälters bilden und in einer lotrechten Trennebene 53 aufeinanderstoßen, die parallel zur Vorder- bzw. Rückseite des Sammelbehälters verläuft. Die Verbindung der beiden Gehäusehälften 51,52 erfolgt über ein Abdeckprofil 54 und wird später eingehender erläutert.

Der Sammelbehälter umfaßt drei Behältersektionen 55, denen in einer oberen schrägen Behälterwandung 56 jeweils eine Einwurföffnung 57 zugeordnet ist. Die genannte schräge Behälterwandung 56 verbindet einen in der Behältervorderseite vorgesehenen lotrechten Abschnitt 58 mit einem in der Behälteroberseite liegenden horizontalen Abschnitt 59. Der Durchmesser der Einwurföffnung 57 entspricht maximal der Breite eines Abschitts 58,59 bzw. einer Behältersektion 55. Die beiden Abschnitt 58,59 sind im Querschnitt jeweils angenähert kreisbogenförmig ausgebildet. Die Trennung zwischen zwei Behältersektionen 55 erfolgt somit durch eine lotrechte, in der Behältervorderseite zwischen zwei Einwurföffnungen 57 angeordnete Sicke 60, die in eine horizontale, senkrecht zu der genannten Trennebene 53 verlaufende Sicke 61 in der Behälteroberseite übergeht.

Die Figuren 16, 17, 18 und 20 zeigen für den Sammelbehälter eine abgewandelte Ausführungsform, der im Grundaufbau jedoch unverändert ist. Jedoch ist der einer Behältersektion 55 zugeordnete lotrechte Abschnitt 62 in der Behältervorderseite ebenso wie der horizontale Abschnitt 63 in der Behälteroberseite im Querschnitt jeweils angenähert dreiecksförmig ausgebildet. Die obere schräge, die beiden Abschnitt 62,63 miteinander verbindende und jeweils eine Einwruföffnung 57 aufnehmende Behälterwandung 64 ist rombusförmig ausgebildet, während die zugeordnete untere Abschlußfläche 65 als schräge Dreiecksfläche ausgebildet ist. Insbesondere Figur 18 läßt erkennen, daß die lotrechten Abschnitte 62 in der Behältervorderseite über die Standfläche 66 des Behälters hinausragen. Auch bei dieser Ausführungsform erfolgt die Trennung zwischen zwei Behältersektionen 55 über umlaufende lotrechte und horizontale Sicken 60,61.

Figur 21 läßt erkennen, daß die gegeneinanderweisenden Ränder 67,68 der beiden auch im übrigen gleich ausgebildeten Gehäusehälften 51,52 Z-förmig abgewinkelt und vom dem oben bereits erwähnten U-förmig Abdeckprofil 54 übergriffen sind. Dieses Abdeckprofil 54 ist mit einem die freien Ränder 67,68 untergreifenden, ebenfalls U-förmig ausgebildeten Innenprofil 69 über Verbindungsmittel 70 verspannt, die im Ausführungsbeispiel als Verneitung dargestellt sind. Während die beiden Gehäusehälften 51,52 aus Kunststoff bestehen, können das Abdeckprofil 54 aus Blech oder Kunststoff und das Innenprofil 69 aus Stahl bestehen.

Soll der Sammelbehälter als Monobehälter Verwendung finden, braucht der Behälterinnenraum keine Unterteilung aufzuweisen. Sind jedoch getrennte Kammern erwünscht, lassen sich zwischen den umlaufenden Sicken 60,61 jeweils Trennwände 71 anordnen (siehe Figuren 22, 23), die dann mit den Behälterwänden z. B. vernietet werden können.

Der Behälterboden wird durch eine durchgehende Bodenklappe 72 gebildet (siehe Figur 24), die an einer parallel zu der genannten Trennbene 53 verlaufenden Seite an einer Gehäusehälfte 51 oder 52 angelenkt ist. Bei Verwendung des Sammelbehälters als Monobehälter kann diese Bodenklappe 72 einteilig ausgebildet sein. Werden jedoch Trennwände 71 eingesetzt, muß jeder dadurch gebildeten Behälterkammer eine separat bedienbare Bodenklappe zugeordnet werden. Um dies - ebenso wie beim Einbau der Trennwände 71 - auch noch nachträglich durchführen zu können, sind in der Bodenklappe 72 senkrecht zur Trennbene 53 verlaufende Trennlinien 73 vorgesehen, die mit den jeweils umlaufenden Sicken 60,61 fluchten. Figur 25 läßt erkennen, daß diese Trennlinien durch eingeformte Sicken gebildet werden können.

Die Einwurföffnungen 57 können unterschiedliche Größe und/oder Form aufweisen und sind z. B. für die Aufnahme von Glass, Dosen, o. dgl. rund, für die Aufnahme von Papier oder Textilien dagegen oval ausgebildet. Die Einwurföffnungen 57 können Teil eines Einsatzelementes sein, das in die obere schräge Behälterwandung 56 bzw. 64 eingesetzt werden kann und farbig gestaltet sowie mit Benutzerinformationen ausgestattet sein kann.

Die Bodenklappe 72 kann im Bereich der Trennebene 3 geteilt sein, wobei dann die beiden Hälften der Bodenklappe an jeweils einer Gehäusehälfe 51,52 angelenkt sind. Die die Trennlinie 73 bildende Sicke ragt vorzugsweise nach oben in den Sammelbehälter hinein, um so beim Einsetzen einer Trennwand die Abdichtung zu verbessern.

Trennwände 71 können auch außerhalb der umlaufenden Sicken 60,61 vorgesehen werden. So ist z. B. möglich, eine zweite Trennwandgröße vorzusehen, die in jeweils gleichem Abstand links oder rechts von den Sicken 60,61 befestigt wird. Dadurch lassen sich in Anpassung an die unterschiedlichen Anfallmengen der verschiedenen Materialien unterschiedlich große Aufnahmeräume schaffen, während die äußere Form des Sammelbehälters jeweils gleich große Behältersektionen suggeriert.

## Patentansprüche

1. Sammelbehälter für wiederverwertbares Material mit einem geschlossenen, zur Standfläche (6; 66) hin eine Bodenöffnung aufweisenden Oberbau (1, 2; 51, 52), an den ein zur Entleerung aufklappbarer Boden (17, 72) angelenkt ist und der an seiner Oberseite zumindest zwei in einer Reihe nebeneinander angeordnete Einwurföffnungen (57) aufweist, dadurch gekennzeichnet, daß jeder Einwurföffnung (57) eine Behältersektion (55) zugeordnet ist, die gegen die benachbarte durch eine lotrechte, in der Behältervorderseite zwischen zwei Einwurföffnungen (57) angeordnete Sicke (60) begrenzt ist, und daß wenigstens eine Trennwand (34, 71) im Behälterninnern angeordnet ist, deren Befestigung an den Sicken (60) erfolgt.

2. Sammelbehälter nach Anspruch 1, dadurch gekennzeichnet, daß die senkrechte Sicke (60) in eine horizontale Sicke (61) in der Behälteroberseite übergeht.

3. Sammelbehälter nach Anspruch 1 oder 2, dadurch gekennzeichnet, daß der Boden (17, 72) in mehrere Bodenteile unterteilt ist, deren Trennfuge mit einer Trennwand (34, 71) fluchtet.

4. Sammelbehälter nach Anspruch 1 oder 2, dadurch gekennzeichnet, daß die Trennwand (34, 71) im geschlossenen Zustand des Bodens (17, 72) mit einer in das Innere des Behälters zeigenden Sicke (38, 73) des Bodens (17, 72) fluchtet.

5. Sammelbehälter nach einem der Ansprüche 1 bis 4, dadurch gekennzeichent, daß über der Einwurföffnung (10, 11) ein Abdeckteil (13) angeordnet ist, dessen Oberfläche eine sich von der Oberfläche der Mantelfläche (4) unterscheidende Markierung trägt und das eine mit der Einwurföffnung fluchtende Öffnung (40) aufweist.

6. Sammelbehälter nach einem der Ansprüche 1 bis 5, dadurch gekennzeichnet, daß die Sicken (60) in zwei in einer vertikalen Ebene aufeinander zeigenden Gehäusehälften (1, 2; 51, 52) ausgebildet sind.

7. Sammelbehälter nach einem der Ansprüche 1 bis 6, dadurch gekennzeichnet, daß der aufklappbare Boden (17, 72) mit Scharnieren (18) an einem Verstärkungsprofil (16) angelenkt ist, das am unteren Rand des Oberbaus (1, 2; 51, 52) parallel zur Standfläche (6; 66) vorgesehen ist.

## Claims

1. Collecting container for reusable arterial, with a closed superstructure (1, 2; 51, 52) having a base opening towards the standing surface (6; 66), to which superstructure a base (17, 72) which may be tipped open for emptying is joined and which has on its upper side at least two throw-in openings (57) arranged in a row next to one another, characterized in that there is assigned to each throw-in opening (57) a container section (55) which is delimited from the adjacent container section by a vertical bead (60) arranged in the front side of the container between two throw-in openings (57), and in that at least one separating wall (34, 71) is arranged in the interior of the container and is secured to the beads (60).

2. Collecting container according to Claim 1, characterized in that the vertical bead (60) merges into a horizontal bead (61) in the upper side of the container.

3. Collecting container according to Claim 1 or 2, characterized in that the base (17, 72) is subdivided into a plurality of base parts, the joins of which are flush with a separating wall (34, 71).

4. Collecting container according to Claim 1 or 2, characterized in that the separating wall (34, 71) in the closed state of the base (17, 72) is flush with a bead (38, 73), facing into the interior of the container, of the base (17, 72).

5. Collecting container according to one of Claims 1 to 4, characterized in that there is arranged above the throw-in opening (10, 11) a cover part (13), the surface of which bears a marking which is different from the surface of the outer surface (4) and which has an opening (40) which is flush with the throw-in opening.

6. Collecting container according to one of Claims 1 to 5, characterized in that the beads (60) are constructed in two housing halves (1, 2; 51, 52) facing one another in a vertical plane.

7. Collecting container according to one of Claims 1 to 6, characterized in that the base (17, 72) which may be tipped open is joined by means of hinges (18) to a reinforcing profiled strip (16) which is provided at the lower edge of the superstructure (1, 2; 51, 52) parallel to the standing surface (6; 66).

## Revendications

1. Conteneur de collecte pour matériaux recyclables, comportant une superstructure fermée (1, 2; 51, 52) présentant une ouverture de fond en direction de la surface d'appui au sol (6; 66), un fond (17, 72) susceptible d'être ouvert par basculement en vue de vider le conteneur étant articulé sur la superstructure qui possède sur son côté supérieur, au moins deux ouvertures d'introduction (57) disposées côte à côte selon une rangée, caractérisé en ce qu'à chaque ouverture d'introduction (57) est associée une section de conteneur (55) qui est délimitée par rapport à la section voisine, par une moulure verticale (60) disposée sur la face avant du conteneur entre deux ouvertures d'introduction (57), et en ce qu'à l'intérieur du conteneur est disposée au moins une cloison de séparation (34, 71) dont la fixation s'effectue sur les moulures (60).

2. Conteneur de collecte selon la revendication 1, caractérisée en ce que la moulure verticale (60) se transforme en une moulure horizontale (61) sur le côté supérieur du conteneur.

3. Conteneur de collecte selon la revendication 1 ou 2, caractérisé en ce que le fond (17, 22) est divisé en plusieurs parties de fond dont le joint de séparation est aligné avec une cloison de séparation (34, 71).

4. Conteneur de collecte selon la revendication 1 ou 2, caractérisé en ce que la cloison de séparation (34, 71) est alignée, à l'état fermé du fond (17, 72), avec une moulure (38, 73) du fond (17, 72), dirigée vers l'intérieur du conteneur.

5. Conteneur de collecte selon l'une des revendications 1 à 4, caractérisé en ce qu'au-dessus de l'ouverture d'introduction (10, 11) est disposée une pièce de recouvrement (13) dont la surface extérieure porte un marquage se différenciant de la surface extérieure de la paroi périphérique (4), et qui présente une ouverture (40) alignée avec l'ouverture d'introduction.

6. Conteneur de collecte selon l'une des revendications 1 à 5, caractérisé en ce que les moulures (60) sont réalisées sur deux moitiés de carter (1, 2; 51, 52) qui sont jointives dans un plan vertical.

7. Conteneur de collecte selon l'une des revendications 1 à 6, caractérisé en ce que le fond (17, 72) pouvant s'ouvrir par basculement, est articulé au moyen de charnières (18), sur un profilé de renfort (16) qui est prévu sur le bord inférieur de la superstructure (1, 2; 51, 52), parallèlement à la surface d'appui au sol (6; 66).
